# EUROPÄISCHE PATENTANMELDUNG

(11) **EP 1 772 396 A2**
(43) Veröffentlichungstag der Anmeldung: **11.04.2007**
(21) Anmeldenummer: 06405420.8
(22) Anmeldetag: 03.10.2006
(51) Int. Cl.: B65D 83/14

(54) **Sprühkopf**

(30) Priorität: 10.10.2005 CH 16322005
(71) Anmelder: KMT Kunststoff- und Metallteile AG, 8340 Hinwil (CH)
(72) Erfinder: Dousse, André, 8630 Rüti (CH); Scherrer, Fridolin, 8340 Hinwil (CH)
(74) Vertreter: Liebetanz, Michael

(57) **Zusammenfassung**

Ein Sprühkopf (4) ist für einen, insbesondere unter Druck stehenden, Abgabebehälter (1) vorgesehen und verfügt über eine Abgabeeinrichtung (11, 12, 13), die länger ist als der Abstand zwischen einem, zumeist mittigen, Auslass des Abgabebehälters (1) und dem Rand (5) des Abgabebehälters (1) in Richtung der Sprühkopfachse (21). Die Abgabeeinrichtung (11, 12, 13) besteht nun aus mindestens zwei Abschnitten (11, 13), die einzeln jeweils kürzer als der besagte Abstand sind. Der zweite (13) und eventuelle weitere (12) Abschnitte sind in einer Verpackungsposition in dem ersten Abschnitt (11) und in einer Benutzungsposition hintereinander zur Ausbildung einer Abgabeeinrichtung angeordnet, die länger als der besagte Abstand ist. Insbesondere, wenn eine Lasche (30) angeformt ist, besteht ein einfach zu handhabender Abgabebehälter (1) ohne überstehende Teile, mit Unberührtheitsgarantie und aus wenig Kunststoffmaterial.

## Beschreibung

### Technisches Gebiet der Erfindung

Die Erfindung betrifft einen Sprühkopf für einen insbesondere unter Druck stehenden Abgabebehälter, insbesondere für eine Spray- oder Aerosoldose. Unter Sprühkopf wird dabei jeder Abgabekopf verstanden, mit dem aus einem Abgabebehälter ein Produkt abgegeben werden kann. Dies muss nicht zwangsläufig ein Sprayen oder Sprühen umfassen, das Produkt kann auch einfach aus der Spitze der Abgabeeinrichtung herausfliessen.

### Stand der Technik

Handelsübliche Abgabebehälter sind Körper mit einem zentralachsig angeordneten Auslass, auf dem das benötigte Ventil aufgesetzt ist oder wird. Unter Druck stehende Abgabebehälter, beispielsweise Spray- oder Aerosoldosen, sind zumeist zylindrische Körper mit einem zentralachsigen Auslass, auf dem das benötigte Ventil aufgesetzt ist oder wird. Dieses Ventil kann unterhalb einer Haube angeordnet sein und von dieser vor dem Verkauf und/oder dem Einsatz abgedeckt und geschützt sein. Dies hat für den Handel und den Käufer den Vorteil, dass sicherstellbar ist, dass eine solche Dose noch originalverpackt ist und noch nicht verwendet worden ist.

Bei einer Reihe von Produkten ist es erwünscht, einen längeren Abgabeschlauch vorzusehen, um das in der Dose enthaltene Produkt an von der Dosenöffnung weiter entfernte Orte abzugeben; dies ist zuerst einmal unabhängig davon, ob das Produkt in einem unter Druck stehenden Behälter aufbewahrt wird oder der Druck nachträglich erzeugt wird. Die JP 9-99984 nutzt hierfür ein seitlich angesetztes Rohr. Bei der WO 98/34 525 wird ein entsprechender Schlauch seitlich an der Dose angeklebt. Die US 6,497,334 setzt einen Haken ein, mit dem dieses Element an der Dose eingehängt werden kann. Diese Elemente stehen dabei jeweils über den zylindrischen Mantel der das Produkt enthaltenen Dose hinaus.

Die US 6,260,739 nutzt dagegen einen flexiblen Schlauch, der um den zentralaschsigen Dosenauslass herum angeordnet ist, so dass er unterhalb einer Haube verschwinden kann.

Die US 2002/0000454 zeigt ein Abgaberöhrchen für eine Farbspraydose, welches in einem Aussenrohr angeordnet ist und an seiner Spitze über eine Mutter mit einem gewindeten Abschnitt des Aussenrohrs verbunden ist. Durch Verdrehen der Mutter wird das Abgaberöhrchen verdreht und kann dabei verlängert oder verkürzt werden. Ziel dieser Bewegung ist das Verdrehen des Abgaberöhrchens für eine andere Farbabgabe, insbesondere für eine Verbesserung der Sprühqualität. Die entsprechenden Aufsätze werden in konventioneller Weise an der besagten Dose befestigt.

Ein Nachteil bei den oben genannten Systemen liegt darin, dass entweder die Abgaberöhrchen seitlich über den Zylinder hinausstehen und so das Anordnen der Spraydosen in späteren Verpackungseinheiten schwieriger wird und teilweise ein Drehen der Spraydosen erfordert, oder dass die Anordnung unter einer Haube den Einsatz verkompliziert.

### Zusammenfassung der Erfindung

Ausgehend von diesem Stand der Technik liegt der Erfindung die Aufgabe zugrunde, einen Sprühkopf anzugeben, der eine Abgabe über ein längeres Abgabeelement gestattet, ohne dass das Vorsehen eines solchen Abgabeelementes Probleme bei der Fertigung, Konfektionierung und Verpackung eines Abgabebehälters bildet.

Ferner ist es eine Aufgabe der vorliegenden Erfindung, einen Sprühkopf anzugeben, der aus weniger Kunststoff hergestellt ist als konventionelle Elemente, und der vorteilhafterweise die konventionelle Schutzhaube im Hinblick auf deren Funktionen überflüssig macht.

Schliesslich ist es ein Ziel der vorliegenden Erfindung einen Sprühkopf anzugeben, der eine Erstöffnungsgarantie mit weniger Material als bei konventionellen Dosenventilköpfen garantiert.

Dadurch, dass das Verlängerungsröhrchen im Sprühkopf integriert ist, steht es somit bei der Verarbeitung und in der Automation nicht hinderlich vor. Die Verlängerung muss auch nicht separat beigefügt werden. Die Zuführung derselben kann vielmehr vollautomatisch geschehen.

Der verfügt also über eine Abgabeeinrichtung, die länger ist als der Abstand zwischen einem, zumeist mittigen, Auslass des Abgabebehälters und dem Rand des besagten Abgabebehälters in Richtung der Sprühkopfachse. Die Abgabeeinrichtung besteht nun aus mindestens zwei Abschnitten, die einzeln jeweils kürzer als der besagte Abstand sind. Der zweite und eventuelle weitere Abschnitte sind in einer Verpackungsposition in dem ersten Abschnitt und in einer Benutzungsposition hintereinander zur Ausbildung einer Abgabeeinrichtung angeordnet, die länger als der besagte Abstand ist. Insbesondere, wenn eine Lasche angeformt ist, besteht ein einfach zu handhabender Abgabebehälter ohne überstehende Teile, mit Unberührtheitsgarantie und aus wenig Kunststoffmaterial.

Das Verlängerungsröhrchen ist dabei länger als die Hälfte des Durchmessers der Abgabebehälters, was bei zylindrischen Abgabebehältern einfach festzustellen ist. Bei elliptischen oder nicht runden Abgabebehältern bedeutet dieses Merkmal der Länge, die grösser als die Hälfte des Durchmessers ist, dass dieses Verlängerungsröhrchen nicht über irgendeinen Rand des Abgabebehälter hinaussteht. Bei einem nicht zentralachsigen Auslass gilt diese Länge in Richtung der Sprühkopfachse.

Der Benutzer eines Behälters, beispielsweise einer Spraydose, nach der Erfindung kann vorteilhafterweise an einer Lasche ziehen, welche gleichzeitig die Erstöffnungsgarantie darstellt.

### Kurze Beschreibung der Zeichnungen

Die Erfindung wird nun anhand von Ausführungsbeispielen unter Bezugnahme auf die Zeichnungen näher beschreiben. Es zeigen:
- Fig. 1: zeigt eine Seitenansicht einer Spraydose mit einem erfindungsgemässen Sprühkopf im ausgezogenen Zustand nach einem ersten Ausführungsbeispiel,
- Fig. 2: zeigt eine Draufsicht auf die Spraydose nach Fig. 1 bei zusammengeschobenem Sprühkopf vor der allerersten Benutzung,
- Fig. 3: zeigt eine geschnittene Sicht durch den zusammengeschobenen Sprühkopf, der auf der Spraydose der Fig. 1 aufgesetzt ist,
- Fig. 4: zeigt eine geschnittene Sicht durch den auseinandergezogenen Sprühkopf nach Fig. 1,
- Fig. 5: zeigt eine Seitenansicht eines Teils einer Spraydose mit einem erfindungsgemässen Sprühkopf nach einem zweiten Ausführungsbeispiel,
- Fig. 6: zeigt eine geschnittene Sicht durch den zusammengeschobenen Sprühkopf, der auf der Spraydose der Fig. 5 aufgesetzt ist, und
- Fig. 7: zeigt eine geschnittene Sicht durch den auseinandergezogenen Sprühkopf nach Fig. 5.

### Ausführliche Beschreibung von Ausführungsbeispielen

Die Fig. 1 zeigt eine Seitenansicht einer Spraydose 1 mit einem erfindungsgemässen Sprühkopf 4. Die Spraydose 1 ist zylindrisch um eine longitudinale Achse 2 ausgerichtet. Die Mantelfläche 5 bildet in Bezug auf die Dose 1 einen äusseren Verpackungsrand. Am oberen Ende der Dose 1 ist ein sich verjüngender Abschnitt vorgesehen, auf dem ein in der Figur nicht sichtbarer zentralachsiger Dosenauslass angeordnet ist. Auf diesem Dosenauslass ist der Sprühkopf 4 aufgesetzt und greift mit seiner Abgabebehälterauslassaufnahme 15 in dichtender Weise in diesen Dosenauslass.

Statt einer Spraydose 1 kann es sich auch um einen anderen unter Druck stehenden Abgabebehälter handeln. Statt solcher unter Druck stehender Behältnisse kann es sich auch um einen Behälter handeln, der erst durch die Betätigung des Sprühkopfes den zum Austreiben des Produktes notwendigen Druck erzeugt.

Unter dem Begriff des Sprühkopfes wird auch jegliche Abgabevorrichtung verstanden, mit der insbesondere Fluide abgegeben werden können. Es kann sich dabei auch um Gase, Suspensionen, Aerosole, Rauch, Dämpfe, Flüssigkeiten etc. handeln.

Der Sprühkopf 4 ist vorzugsweise aus Kunststoff hergestellt. Er verfügt über zwei, über einen Absatz verbundenen und den Sprühkopfkörper bildenden Zylinderabschnitte 7, deren Deckelabschnitt 6 die Betätigungsfläche bildet. An den Zylinderabschnitten 7 ist ein Ventilauslass 10 angeordnet, der sich radial von dem Sprühkopfzentrum wegerstreckt. Dabei ist die Sprühkopfachse 21 etwas zum Hauptkörper der Spraydose 1 ausgerichtet. Der Deckelabschnitt 6 kann an seinem Umfang über in den Fig. nicht dargestellte radiale Stege mit dem oberen Rand 16 der Zylinderabschnitten 7 verbunden sein, um eine Erstbetätigungsgarantie für den Sprühkopf zu bilden.

Der Ventilauslass 10 besteht hier aus drei Abschnitten 11, 12, 13. Der im Aussendurchmesser grösste Abschnitt 11 ist mit den Zylinderabschnitten 7 des Sprühkopfes 4 einstückig verbunden. An diesen ersten Abschnitt 11 schliesst sich ein dünnerer zweiter Abschnitt 12 an und diesem Abschnitt 12 folgt ein dritter Abschnitt 13. Die Darstellung der Fig. 1 entspricht dem Benutzungszustand, in dem die drei Abschnitte 11, 12 und 13 ausgezogen sind, so dass die Mündung 14 des Auslasses über den Umkreisrand des Mantels 5 der Spraydose hinausreicht. Jeder einzelne Abschnitt 11, 12 oder 13 ist jeweils kürzer als der Radius der Dose.

Die Fig. 2 zeigt eine Draufsicht der Spraydose nach Fig. 1 vor einer ersten Benutzung. Gleiche oder ähnliche Merkmale sind in allen Fig. mit den gleichen Bezugszeichen versehen.

Deutlich ist eine die Spitze des Auslasses 14 abdeckende Lasche 30 zu erkennen. An dieser Lasche 30 wird der zusammengeschobene Sprühkopf 4 auseinandergezogen. Diese Lasche 30 ist vorteilhafterweise punktuell an dem vordersten Röhrchen 13 angespritzt und kann in einfacher Weise um die eigene Achse abgedreht werden, wodurch die Ausspritzöffnung 14 frei wird. Die Spraydose 1 ist dann einsatzbereit.

Sofern keine Lasche 30 vorhanden ist, wird der Sprühkopf 4 bei seiner ersten Benutzung ausgezogen, das heisst, er wird von seinem Benutzer an seinem vordersten Abschnitt 13 ergriffen und an diesem herausgezogen; damit folgen dann alle weiteren Abschnitte, hier 12 und 13, bis der Sprühkopf 4 vollkommen ausgezogen ist.

Bei einer alternativen Ausgestaltung und entsprechendem Druck in der Spraydose 1 kann ein in der Dose enthaltenes Treibgas selber benutzt werden, um die Abschnitte auseinanderzutreiben. Denn insbesondere bei noch nicht entfernter Lasche 30 kann bei einem Betätigen des Ventilknopfes 6 der Druck des Gases auf die Krageninnenflächen diese axial verschieben und somit den Sprühkopf 4 in seine ausgefahrene Position vortreiben.

Die Lasche 30 kann in einem in den Fig. nicht dargestellten Ausführungsbeispiel auch an dem mittleren oder äussersten Abschnitt 12 oder 13 angespritzt sein. Dann kann dieses Abdrehen vor oder nach dem Ausziehen der Abschnitte 12, 13 vorgenommen werden.

Auf jeden Fall bildet das Vorsehen einer solchen Lasche 30 eine Garantie für die Unbenutztheit der Spraydose 1. Darüber hinaus ist die Lasche 30 in sich gebogen, um nicht über den durch den Aussenmantel 5 der Spraydose 1 vorgegebenen Rahmen hinauszuragen, wie dies in der Fig. 2 zu erkennen ist.

Die Fig. 3 zeigt eine geschnittene Sicht durch den zusammengeschobenen Sprühkopf 4, der auf der Spraydose nach Fig. 1 aufgesetzt ist, allerdings bei betätigtem Deckelabschnitt 6. Dabei ist zu erkennen, dass das geneigte Übergaberohr 23, welches aus dem zentralsymmetrischen Steigrohr 22 gekommen ist, nur bei betätigtem Deckelabschnitt 6 in einen offenen Bereich in der zylindersymmetrischen Wandung 7 übergeht. Bei nicht betätigtem Deckelabschnitt 6 endet das Übergaberohr 23 an der Wand eines Zylinderabschnittes 7.

Bei den zusammengeschobenen Abschnitten 11, 12 und 13 bildet der äusserste Abschnitt 11 einen zylindrischen Mantel 41. Die Innenwand 43 des Abschnitts 11 ist von dem Bereich der Befestigung oder Anformung an dem Sprühkopf 4 bis zur Spitze im wesentlichen von durchgehend gleichem Durchmesser bis auf eine ringförmige Nut 44 im Bereich der Spitze. Die Spitze selber bildet eine engere Öffnung 46 durch einen verschliessenden Flansch 45.

Der zweite und hier mittlere Abschnitt 12 bildet ebenfalls einen zylindrischen Mantel 51, dessen Aussendurchmesser 52 aber im wesentlichen dem Durchmesser der engeren Öffnung 46 an der Spitze des äusseren Abschnittes 11 entspricht. Diese besagte Öffnung 46 bildet die eine zentrierende Führung um die Achse 21 des Ventilauslasses. An dem dem äusseren Abschnitt 11 gegenüberliegenden Bereich verbreitert sich der zylindrische Mantel 51 in einen Kragen 57, der sich gegen die Innenwand 43 des äusseren Abschnittes 11 abstützt. Dabei geschieht dieses Abstützen unter einer elastischen Kraft auf der Basis des nachgiebigen Kunststoffmaterials. Insbesondere kann der besagte Kragen 57 eine ringförmige Erhebung 58 aufweisen, die sich in einem Formschluss, gegebenenfalls unter einem federnden Druck, in die genannte Nut 44 einfügt. Bei einem anderen in den Zeichnungen nicht ausgeführten Ausführungsbeispiel kann die Nut-Feder-Verbindung auch andersherum ausgestaltet sein, das heisst, die Erhebung findet sich an der Innenwand des äusseren Abschnittes 11 und die Nut an dem besagten Kragen des mittleren Abschnittes 12. Bei dem Teleskopauszug können also bei den einzelnen Rohrsegmenten 11, 12, 13 umlaufende Dichtringe 58, 68 angespritzt werden, welche beim Ausziehen in eine zwangsentformte Vertiefung 44, 54 einrasten und somit die Abschnitte 11, 12 und 13 untereinander vollständig gegen aussen abdichten.

Der Innendurchmesser 53 des mittleren Abschnittes 12 ist konstant bis zum mundseitigen Kragen 55, der sich in einer engeren die mittige Öffnung 56 verkleinernden Kragen 55 ausformt.

Der dritte und hier vorderste Abschnitt 13 bildet ebenfalls einen zylindrischen Mantel 61, dessen Aussendurchmesser 62 im wesentlichen der engeren Öffnung 56 an der Spitze des mittleren Abschnittes 12 entspricht. Diese besagte Öffnung 56 bildet die eine zentrierende Führung um die Achse des Ventilauslasses. An dem dem äusseren Abschnitt 11 gegenüberliegenden Bereich verbreitert sich der zylindrische Mantel 61 in einen Kragen 67, der sich gegen die Innenwand 53 des äusseren Abschnittes 11 abstützt. Dabei geschieht dieses Abstützen unter einer elastischen Kraft auf der Basis des nachgiebigen Kunststoffmaterials. Insbesondere kann der besagte Kragen 67 eine ringförmige Erhebung 68 aufweisen, die sich in einem Formschluss, gegebenenfalls unter einem federnden Druck in die genannte Nut 54 einfügt.

Bei einem anderen in den Zeichnungen nicht ausgeführten Ausführungsbeispiel kann die Nut-Feder-Verbindung auch andersherum ausgestaltet sein, das heisst, die Erhebung findet sich an der Innenwand des äusseren bzw. mittleren Abschnittes 11 bzw. 12 und die Nut an dem besagten Kragen des mittleren bzw. inneren Abschnittes 12 bzw. 13.

Die Mündung 14 Spitze des dritten Abschnittes 13 ist hier mit einem sich von dem Kragen 67 an verjüngenden Durchmesser ausgestaltet. Sie könnte aber auch gleichmässig gross sein, oder Führungsrippen aufweisen etc.

Die Fig. 4 zeigt eine geschnittene Sicht durch den auseinandergezogenen Sprühkopf 4 nach Fig. 1. Hier sind die angesprochenen Krägen 45 und 57 beziehungsweise 55 und 67 in einen Formschluss gezogen worden. Damit ergibt sich ein Weg aus der Mündung 17 in der Zylinderwand 7 über den Hohlraum 49 im ersten Abschnitt 11, über den im Durchmesser etwas kleineren Hohlraum 59 im zweiten Abschnitt 12 zu dem kleinsten und sich weiter verjüngenden Hohlraum 69 im dritten Abschnitt 13.

Die Fig. 5 zeigt eine teilweise Seitenansicht einer Spraydose 1 mit einem erfindungsgemässen Sprühkopf 24 nach einem zweiten Ausführungsbeispiel. Bei diesem Ausführungsbeispiel besteht immer eine ungerade Anzahl von Abschnitten, beispielsweise drei Abschnitte 11, 12, 13 oder fünf Abschnitte. Diese Abschnitte 11, 12, 13 sind vollständig einstückig ausgeführt, es bestehen Übergänge 71 beziehungsweise 72 zwischen dem ersten und zweiten beziehungsweise zwischen dem zweiten und dritten Abschnitt. Die Übergänge 71 und 72 sind sich verjüngende Krägen mit, im Querschnitt gesehen, im wesentlichen dem gleichen Material wie die Abschnitte 11, 12 und 13.

Die Fig. 6 zeigt eine geschnittene Sicht durch den zusammengeschobenen Sprühkopf 24 nach Fig. 5. Der zweite 12 (und falls vorhanden vierte) Abschnitt liegen in der eingeschobenen oder besser eingefalteten Position in umgekehrter Richtung zu ihrer Benutzungsposition. Die Abschnitte 11, 12, 13 liegen somit in einer geschlängelten oder mäanderförmigen Faltung ineinander, so dass sich zwei Umkehrbereiche 81, 82 bilden, die durch die Übergänge 71 und 72 gebildet werden. Somit stehen diese Verbindungselemente 71, 72 zwischen den Abschnitten 11 und 12 beziehungsweise 12 und 13 unter einer Vorspannung. Die Spitze des vordersten Abschnitts 13 mit der Mündung 14 steht etwas über den Umkehrbereich 82 über und kann so ausgezogen werden.

Die Fig. 7 zeigt nun eine geschnittene Sicht durch den auseinandergezogenen Sprühkopf 24 nach Fig. 6. Es bilden sich, ausgehend von der Mündung 17 dieselben Hohlräume 49, 59 und 69 aus, nur mit dem Unterschied zum ersten Ausführungsbeispiel, dass die Übergänge 71 und 72 durch die Einstückigkeit per se dicht sind.

Bei dem Sprühkopf 24 nach den Fig. 5 bis 7 kann in ähnlicher weise wie zu dem Sprühkopf 4 der Fig. 1 bis 4 eine Lasche 30 vorgesehen sein, die entweder am Übergangsbereich 82 und/oder an der Mündung 14 angeformt ist, um ein Erstgebrauchsmerkmal zu erhalten und/oder um eine Hilfe beim Ausziehen der Abschnitte 12 und 13 aus dem Abschnitt 11 zu bilden.

Es ist festzuhalten, dass die Lasche 30 und/oder die radialen Stege vom Betätigungsabschnitt 6 des Sprühkopfes 4, 24 jeweils einzeln oder in Kombination bei jedem der gezeigten Ausführungsbeispiele eingesetzt werden können, um eine, gegebenenfalls doppelte Erstöffnungsgarantie zu gewährleisten. Insbesondere ermöglicht diese Ausgestaltung einen minimalen Kunststoffverbrauch zur Ausgestaltung eines Spraydosendeckels; eine Haube ist unnötig.

Darüber hinaus gestattet eine solche Ausgestaltung, die den Sprühkopf innerhalb der zylindrischen Verlängerung einer Spraydose hält, eine einfache automatisierte Bestückung von Spraydosen mit den erfindungsgemässen Sprühköpfen sowie eine einfache und automatisierte Handhabung, insbesondere Verpackung der so bestückten Spraydosen, da keine Elemente über den Rand der Dose hinausstehen, egal wie diese um ihre Längsachse 2 ausgerichtet ist.

### Bezugszeichenliste

- 1: Spraydose
- 2: Längsachse
- 4: Sprühkopf
- 5: Mantel der Spraydose
- 6: Deckelabschnitt
- 7: Zylinderabschnitte
- 10: Ventilauslass
- 11: erster Abschnitt

- 12: zweiter Abschnitt
- 13: dritter Abschnitt
- 14: Mündung
- 15: Abgabebehälterauslassaufnahme
- 16: oberer Rand
- 17: Mündung
- 21: Sprühkopfachse

- 22: Steigrohr
- 23: Übergaberohr
- 24: Sprühkopf
- 30: Lasche
- 41: Zylindermantel
- 43: Innenwand
- 44: Nut
- 45: Flansch
- 46: Öffnung
- 49: Hohlraum
- 51: Zylindermantel
- 52: Aussenwand
- 53: Innenwand
- 54: Nut
- 55: Flansch
- 56: Öffnung

- 57: Kragen
- 58: Wulst
- 59: Hohlraum
- 61: Zylindermantel
- 62: Aussenwand
- 63: Innenwand
- 64: Nut
- 66: Öffnung
- 67: Kragen
- 68: Wulst
- 69: Hohlraum
- 71: erster Übergang
- 72: zweiter Übergang
- 81: Umkehrbereiche
- 82: Umkehrbereiche

## Patentansprüche

1. Sprühkopf (4, 24) für einen, insbesondere unter Druck stehenden, Abgabebehälter (1), der einen Abgabebehälterauslass aufweist, wobei der Sprühkopf (4, 24) einen für einen Abgabebehälterauslass vorgesehene Abgabebehälterauslassaufnahme (15) und eine Abgabeeinrichtung (14; 11, 12, 13) aufweist, wobei die besagte Abgabeeinrichtung (14; 11, 12, 13) länger ist als der Abstand zwischen dem Abgabebehälterauslass und dem Rand (5) des Abgabebehälters (1) in Richtung der Sprühkopfachse (21), **dadurch gekennzeichnet, dass** die Abgabeeinrichtung (11, 12, 13) aus mindestens zwei Abschnitten (11, 13) besteht, die einzeln jeweils kürzer als der besagte Abstand sind, wobei der zweite (13) und eventuelle weitere (12) Abschnitte in einer Verpackungsposition in dem ersten Abschnitt (11) und in einer Benutzungsposition hintereinander zur Ausbildung einer Abgabeeinrichtung angeordnet sind, die länger als der besagte Abstand ist.

2. Sprühkopf (4, 24) nach Anspruch 1, **dadurch gekennzeichnet, dass** der äusserste Abschnitt (11) einstückig an dem die Abgabebehälterauslassaufnahme (15) umgebenden Körper (7) befestigt ist und dass der oder die weiteren Abschnitte (12, 13) in dem äussersten Abschnitt angeordnet sind.

3. Sprühkopf (4) nach Anspruch 1 oder 2, **dadurch gekennzeichnet, dass** der oder die weiteren Abschnitte (12, 13) teleskopartig in dem äusseren Abschnitt (11) einschiebbar sind.

4. Sprühkopf (4) nach Anspruch 3, **dadurch gekennzeichnet, dass** der erste (11) und alle weiteren (12) bis auf den letzten (13) Abschnitt im Bereich ihrer jeweiligen mündungsseitigen Spitze über eine an ihrer Innenwand (43, 53) ausgebildeten umlaufende Nut (44, 54) verfügen, dass alle weiteren (12, 13) Abschnitte ohne den ersten Abschnitt (11) an ihrem mündungsfernen Ende über einen Kragen (57, 67; 58, 68) verfügen, und dass im ausgezogenen Zustand die Krägen in die Nuten angeordnet sind.

5. Sprühkopf (4) nach Anspruch 4, **dadurch gekennzeichnet, dass** die Krägen (57, 67) jeweils über einen umlaufenden zu den Nuten (44, 54) komplementären Wulst (58, 68) verfügen.

6. Sprühkopf (4) nach einem der Ansprüche 3 bis 5, **dadurch gekennzeichnet, dass** der erste (11) und alle weiteren (12) bis auf den letzten (13) Abschnitt im Bereich ihrer jeweiligen mündungsseitigen Spitze über einen sich verjüngenden Kragen (45, 55) verfügen, der eine Führung und einen Dichtabschnitt für den jeweils weiter innen angeordneten Abschnitt bildet.

7. Sprühkopf (24) nach Anspruch 1 oder 2, **dadurch gekennzeichnet, dass** es eine gerade Anzahl von weiteren Abschnitten (12, 13) gibt, deren beiden Enden jeweils mit einem Ende eines benachbarten Abschnittes einstückig (71, 72) verbunden sind, und dass in der Verpackungsposition alle Abschnitte (11, 12, 13) ineinander gefaltet (81, 82) angeordnet sind.

8. Sprühkopf (4, 24) nach einem der Ansprüche 1 bis 7, **dadurch gekennzeichnet, dass** eine Lasche (30) entweder an der vorderen Öffnung des ersten Abschnittes (11) oder an der vorderen Mündungsöffnung (14) des am weitesten in die Benutzungsposition herausfahrbaren Abschnittes (13) befestigt ist, insbesondere einstückig angeformt ist.

9. Sprühkopf (4, 24) nach einem der Ansprüche 1 bis 7, **dadurch gekennzeichnet, dass** ein Betätigungsabschnitt (6) des Sprühkopfes (4, 24) als Deckelabschnitt ausgestaltet ist, der über radiale Stege mit dem Rand (16) des Sprühkopfkörpers (7) verbunden ist, insbesondere einstückig angeformt ist.
